# FASCICULE DE BREVET EUROPEEN

(11) **EP 0 994 226 B1**
(45) Date de publication et mention de la délivrance du brevet: **27.12.2000**
(21) Numéro de dépôt: 98440211.5
(22) Date de dépôt: 21.09.1998
(51) Int. Cl.: E05C 9/20, E05C 9/18

(54) **Crémone ou crémone-serrure**
Treibstange oder Treibstangenschloss
Espagnolette or espagnolette lock

(43) Date de publication de la demande: 19.04.2000
(73) Titulaire: FERCO INTERNATIONAL Ferrures et Serrures de Bâtiment Société Anonyme, 57400 Sarrebourg (FR)
(72) Inventeur: Mih, Philippe, 57430 Sarralbe (FR)
(74) Mandataire: Rhein, Alain

(56) Documents cités:
- EP-A- 0 485 936
- EP-A- 0 803 624
- DE-U- 9 114 135
- FR-A- 2 458 655
- FR-A- 2 662 202
- GB-A- 2 298 450

## Description

L'invention concerne une crémone ou crémone-serrure comportant au moins un boîtier rapporté à l'arrière d'une têtière et abritant un mécanisme pour la commande en déplacement d' au moins une tringle de manoeuvre s'étendant au-dessus et/ou en-dessous dudit boîtier, à l'arrière de la têtière, cette ou ces tringles de manoeuvre pénétrant dans ledit boîtier au travers d'ouvertures prévues à cet effet en vue de coopérer, à l'aide de moyens de liaison appropriés, avec un chevalet interagissant avec ledit mécanisme de commande.

La présente invention trouvera son application dans le domaine de la quincaillerie du bâtiment et concerne, tout particulièrement, les ferrures de verrouillage de type crémone ou crémone-serrure.

La plupart de ces crémones ou crémones-serrures répondent à la description ci-dessus et comportent, par conséquent, au moins un boîtier rapporté à l'arrière d'une têtière et renfermant un mécanisme de commande permettant d'agir sur une ou plusieurs tringles de manoeuvre venant à s'étendre au-dessus et/ou en-dessous de ce boîtier, à l'arrière de ladite têtière.

Généralement, ledit mécanisme de commande permet à un usager d'agir, par exemple au moyen d'une poignée ou d'un bouton de commande ou encore à l'aide d'un élément à clé, sur un organe de transmission dénommé, usuellement, chevalet auquel vient à être reliée, à l'aide de moyens de liaison appropriés, l'extrémité d'une tringle de manoeuvre engagée dans ce boîtier. A noter que celui-ci comporte, à cet effet et au niveau de son chant supérieur et/ou inférieur, une ouverture ajustée à la section de ladite tringle. Ainsi, la liaison entre cette dernière et le chevalet est réalisée, souvent, par des moyens d'accrochage sous tonne d'une lumière rectangulaire dans l'extrémité de cette tringle et dans laquelle est à même de pénétrer un doigt d'accrochage de forme parallélépipédique complémentaire associé au chevalet.

Une telle crémone ou crémone-serrure est, très fréquemment encastrée dans une rainure en feuillure du montant et/ou d'une traverse d'un ouvrant de porte, fenêtre ou analogue, la têtière venant abriter l'ensemble des organes auxquels il a été fait référence plus haut.

A ce propos, il convient d'observer que si ces crémones ou crémones-serrures sont fabriquées à des dimensions standards, notamment en ce qui concerne la longueur de leur têtière et de leur tringle de manoeuvre, il est nécessaire, pour un fabriquant, de pouvoir satisfaire, également, à des demandes spécifiques. S'il est bien sûr possible, dans ces conditions, d'ajuster cette longueur des têtières et des tringles de manoeuvre en usine, avant assemblage de la crémone ou crémone-serrure, cela vient à compliquer, sensiblement, la gestion de fabrication de ces crémones ou crémones-serrures, tout particulièrement lorsque ces demandes spécifiques correspondent à de très petites séries.

Tout particulièrement, les crémones ou crémones-serrures venant équiper des menuiseries de rénovation ou destinées à répondre à des demandes spécifiques, doivent faire l'objet, quasi systématique, d'une reprise en ce qui concerne la longueur de leur têtière et de leurs tringles de manoeuvre.

Une telle difficulté se rencontre, tout particulièrement, dans le cadre des crémones ou crémones-serrures amenées à s'étendre sur toute la longueur d'un montant ou d'une traverse d'un ouvrant. Plus encore lorsque l'extrémité libre d'une tringle de manoeuvre est à même de constituer, en soi, un organe de verrouillage dans la mesure où cette extrémité libre est prévue apte à se présenter saillante à l'une des extrémités de ce montant ou de cette traverse de manière à venir s'insérer dans une gâche ménagée en correspondance sur le cadre dormant de la porte, fenêtre ou analogue.

En fait, en dehors de ces cas spécifiques correspondant à la rénovation ou aux demandes spéciales, le problème est devenu plus complexe encore, dans la mesure où le jeu de feuillure a tendance à être réduit au strict minimum de sorte que l'on ne peut plus se permettre un ajustement approximatif entre la longueur d'une crémone ou crémone-serrure et, par exemple, la hauteur du montant d'un ouvrant de porte ou fenêtre sur lequel cette crémone ou crémone-serrure doit être rapportée. En effet, si la tringle, la têtière ou encore le guide de sortie de tringle devaient créer un encombrement, dans ces conditions, au niveau de cette feuillure, cela pourrait engendrer des difficultés de fonctionnement de cette porte ou fenêtre. A l'inverse, une tringle trop courte ne permet pas d'obtenir un engagement convenable de son extrémité dans la gâche correspondante sur le cadre dormant.

Si, à ce jour, les menuisiers se sont d'ores et déjà équipés pour certains, d'une petite presse qui leur permet, par conséquent, de couper à la longueur souhaitée une tringle de manoeuvre et, simultanément, la têtière qui l'abrite le recoupage individuellement de l'un ou l'autre n'est pas possible au travers de cet outil. Aussi, il ne leur est pas possible d'ajuster précisément ces éléments à chacun des cas spécifiques qu' ils rencontrent. A noter que pour leur permettre une telle opération ces crémones ou crémones-serrures lorsqu'elles sont livrées à ces menuisiers sont dépourvues du guide de sortie de tringle qui vient se fixer, usuellement, sur l'extrémité de la têtière pour assurer, précisément, le guidage de l'extrémité de la tringle. Ce guide de sortie de tringle se présente, alors, sous forme d'un accessoire qui n'est plus fixé sur la têtière, mais qui est destiné à coiffer l'extrémité de cette dernière au moment de la pose de la crémone ou crémone-serrure, tandis que des moyens de fixation appropriés permettent de le rendre solidaire directement, de la menuiserie.

A cela il convient de préciser qu'un guide de sortie de tringle venant coiffer l'extrémité de la têtière et fixé individuellement sur la menuiserie vient augmenter les opérations de pose d' une telle crémone ou crémone-serrure.

En fin de compte, la présente invention se propose de remédier aux problèmes précités au travers d'une crémone ou crémone-serrure dont l'extrémité libre d'une tringle de manoeuvre peut être écartée de celle de la têtière par pivotement dans un plan parallèle à cette dernière, ce pivotement étant précisément autorisé au travers des moyens de liaison de cette tringle avec les éléments du mécanisme de commande situés, par conséquent, intérieurement au boîtier.

A cet effet, l'invention concerne une crémone ou crémone-serrure comportant au moins un boîtier rapporté à l'arrière d'une têtière et abritant un mécanisme pour la commande en déplacement d'au moins une tringle de manoeuvre s'étendant au-dessus au et/ou en-dessous dudit boîtier à l'arrière de la têtière, cette ou ces tringles de manoeuvre pénétrant dans ledit boîtier au travers d'ouvertures prévues à cet effet en vue de coopérer, à l'aide de moyens de liaison appropriés, avec un chevalet interagissant avec ledit mécanisme de commande, caractérisée par le fait que lesdits moyens de liaison d'une tringle de manoeuvre avec un chevalet sont de type articulé, tandis que ladite tringle est, en outre, définie, au moins à hauteur de l'ouverture dans le boîtier de largeur inférieure à cette ouverture, en vue d'autoriser le pivotement, selon une amplitude déterminée, de ladite tringle de manoeuvre dans un plan parallèle à ladite têtière.

Les avantages découlant de la présente invention consistent en ce que tringle et têtière d' une crémone ou crémone-serrure, préassemblée en usine, peuvent être recoupées, individuellement, en longueur, sans qu'il ne soit nécessaire de procéder au démontage de l'une d'elles.

De plus, cela évite de multiplier les stocks et permet avec des crémones ou crémones-serrures de couvrir tous les besoins. De plus, au travers de la présente invention, les menuisiers peuvent plus librement définir de nouveaux standards de portes ou fenêtres à section réduite des éléments du châssis ouvrant et du cadre dormant. En effet, les crémones ou crémones-serrures, objet de l'invention, sont en mesure de consolider de telles portes ou fenêtres en autorisant, tout d'abord, une réduction du jeu de feuillure et en assurant un meilleur engagement des sorties de tringles dans les gâches.

D' autres buts et avantages de la présente invention apparaîtront au cours de la description qui va suivre se rapportant à un mode de réalisation qui n'est donné qu'à titre d'exemple indicatif et non limitatif.

En fait, la compréhension de cette description sera facilitée en se référant aux dessins joints en annexe et dans lesquels :
- la figure 1 est une représentation schématisée de l'ouvrant d'une fenêtre équipée d'une crémone ou crémone-serrure conforme à l'invention ;
- la figure 2 est une représentation schématisée et en élévation d'une têtière à l'arrière de laquelle vient se déplacer une tringle de manoeuvre dont l'extrémité inférieure, normalement engagée dans un boîtier, coopère, par l'intermédiaire de moyens de liaison de type articulé, avec un chevalet du mécanisme de commande ;
- la figure 3 est une représentation similaire à la figure 2, la tringle de manoeuvre ayant, cependant, été décalée, angulairement, par rapport à la têtière ;
- la figure 4 est une représentation similaire à la figure 3, les moyens de liaison de type articulé étant représentés, ici, sous forme d'un autre mode de réalisation ;
- la figure 5 est une représentation schématisée en élévation et en coupe de l'extrémité libre d'une tringle de manoeuvre et d'une têtière, celle-ci recevant un guide de sortie de tringle ;
- la figure 6 est une représentation schématisée en élévation et en coupe du guide de sortie de tringle seule ;
- la figure 7 est une représentation schématisée et en plan de ce guide ;
- la figure 8 est une représentation de détail de la figure 2 illustrant la coopération de la tringle de manoeuvre avec le chevalet par l'intermédiaire de moyens de liaison de type articulé, selon un mode d'exécution.

Tel que représenté dans les figures du dessin ci-joint, la présente invention concerne le domaine de la quincaillerie du bâtiment et, plus particulièrement, celui des ferrures de verrouillage de type crémone ou crémone-serrure pour porte, fenêtre ou analogue.

Tel que représenté dans la figure 1, une telle crémone ou crémone-serrure 1 est très souvent montée sur le montant 2 ou sur une traverse de l'ouvrant 3 d'une telle porte ou fenêtre 4. En fait, cette crémone ou crémone-serrure 1 est habituellement encastrée dans une rainure prévue à cet effet en feuillure de ce montant 2 ou de cette traverse et comporte au moins un boîtier 5, repéré en traits discontinus sur la figure 1, rapporté, par exemple par rivetage ou autre, à l'arrière d'une têtière 6. Celle-ci vient, en quelque sorte abriter l'ensemble des organes de cette crémone ou crémone-serrure 1 disposés dans ladite rainure d' encastrement du montant 2 de l' ouvrant 3.

Le boîtier 5 renferme, en fait, un mécanisme (non représenté) pour la commande en déplacement d'au moins une tringle de manoeuvre 7 s'étendant, à l'arrière de la têtière 6 au-dessus et/ou en-dessous de ce boîtier 5.

Ainsi, cette ou ces tringles de manoeuvre 7 pénètrent dans ledit boîtier 5 au travers d'ouvertures 8 prévues à cet effet au niveau du chant supérieur 9 et/ou inférieur 10, de ce dernier immédiatement à l'arrière de la têtière 6. Sur les figures 2, 3, 4 et 8, cette ouverture 8 s'étend entre les deux parois latérales du boîtier 5, matérialisées, ici, par les deux lumières rectangulaires 11 ménagées dans la têtière 6, symétriquement par rapport à son plan médian longitudinal 12, et destinées à la réception de pattes de rivetage que comporte le chant avant desdites parois latérales donc, avant et arrière, correspondant au boîtier 5. Il convient cependant de rappeler que la présente invention n'est nullement limitée à une telle solution de rivetage pour garantir la liaison de ce boîtier 5 à la têtière 6 et qui est donné, ici, à titre d'exemple.

Quoi qu'il en soit, l'extrémité 13 d'une tringle de manoeuvre 7 introduite à ce niveau du boîtier 5 coopère, à l'aide de moyens de liaison 14 appropriés avec un chevalet 15 interagissant avec le mécanisme de commande. Ainsi, ce chevalet 15 est habituellement considéré comme faisant partie intégrante à ce mécanisme de commande de la crémone ou crémone-serrure 1.

Les différentes figures du dessin ci-joint représentent, tout particulièrement une crémone ou crémone-serrure 1 dont l'extrémité libre 16 opposée à celle 13 de la tringle de manoeuvre 7 est apte à définir un organe de verrouillage, en ce sens qu'elle est en mesure de se présenter saillante à une extrémité 17 du montant 2 ou, selon le cas, d'une traverse de l' ouvrant 3 de manière à venir coopérer avec une gâche disposée en concordance sur le cadre dormant, ceci lorsque cette crémone ou crémone-serrure est amenée en position de verrouillage.

L'on comprend, évidemment, que dans de telles conditions mais aussi pour les raisons déjà évoquées plus haut, la longueur de cette tringle de manoeuvre 7 tout cornue celle de la têtière 6 qui l'abrite doivent être strictement ajustées aux dimensions de cet ouvrant 3 de sorte que le menuisier est amené, très fréquemment, soit à demander au fabriquant des mises à longueur des tringles et/ou de têtières, soit à procéder à leur recoupage au moyen d'une presse adéquate. D'autres contraintes peuvent naturellement exiger un recoupage tel qu'évoqué et sans rien changer au problème posé et à sa solution.

Quoi qu'il en soit, la présente invention a pour but de rendre plus aisé ce recoupage individuel d'une têtière et/ou d'une tringle de manoeuvre correspondant à une crémone ou crémone-serrure préassemblée.

Tout particulièrement, selon l' invention, les moyens de liaison 14 permettant à l' extrémité 13 introduite dans le boîtier 5 d' une tringle de manoeuvre 7 de coopérer avec le chevalet 15, sont définis de type articulé, tandis que ladite tringle de manoeuvre 7 présente, en outre, au moins à hauteur de l'ouverture 8 dans le boîtier 5, une largeur 18 inférieure à celle de cette ouverture 8, en vue d'autoriser le pivotement, selon une amplitude α déterminée, de ladite tringle de manoeuvre 7 dans un plan parallèle à la têtière 6. Ceci permet, par conséquent, d'écarter, angulairement, l'extrémité libre 16 de cette tringle de manoeuvre 7 par rapport à celle 19 de la têtière 6 et, finalement, de recouper, indépendamment, l'une et l' autre.

On remarquera tout particulièrement que pour procéder à ce recoupage l'opérateur n'est plus dans l'obligation, comme par le passé, d'imprimer, selon le cas, à la tringle de manoeuvre ou à la têtière une quelconque flexion susceptible d'entraîner une déformation permanente de ces éléments.

Substantiellement, les moyens de liaison de type articulé 14 sont définis par un doigt d'accrochage 20 associé, selon le cas, au chevalet 15 ou à l'extrémité 13 de la tringle de manoeuvre 7, ce doigt d' accrochage 20 étant prévu apte à venir s'insérer dans une lumière 21 ménagée au niveau de ladite extrémité 13 de la tringle de manoeuvre 7, respectivement, dans le chevalet 15, ce doigt d'accrochage 20 et cette lumière 21 étant configurés de manière à autoriser le pivotement de la tringle de manoeuvre 7 par rapport audit chevalet 15 au moins selon un angle de rotation d'amplitude α. Ainsi, comme représenté dans la figure 4, le doigt d'accrochage 20 et la lumière 21 peuvent être définis de section circulaire.

Toutefois, l'on remarquera qu'il est assez usuel, dans l'état de la technique, de ménager au niveau de la tringle de manoeuvre, une lumière parallélépipédique, plus particulièrement de forme rectangulaire dans laquelle vient s'insérer un doigt d'accrochage du chevalet de forme conjuguée. Dans une telle configuration il suffit de modifier et donc d'adapter la forme du doigt d'accrochage 20 par rapport à la lumière 21 de forme carrée ou rectangulaire, pour aboutir au but recherché. Tout particulièrement, tel que visible dans les figures 2, 3 et 8, ledit doigt d'accrochage 20 peut adopter une forme en goutte d'eau dont la partie 22 de largeur la plus importante est ajustée à la largeur de la lumière 21 de forme parallélépipédique tandis que la partie 23 effilée, présentant une certaine mobilité dans cette lumière 21, permet à la tringle de manoeuvre 7 de pivoter par rapport à la têtière 6. Là encore, l'on peut imaginer associer à la tringle le doigt d'accrochage 20, le chevalet recevant la lumière 21.

L'on observera qu' il suffit pour la tringle de manoeuvre 7 de pouvoir pivoter par rapport à la têtière 6 dans une seule direction 24 pour que l'on obtienne le résultat recherché. Aussi, la largeur 18 de la tringle de manoeuvre 7 à hauteur de l'ouverture 8 dans le boîtier 5 peut être ajustée, en vue du résultat à obtenir, au travers d'une simple découpe 25 réalisée dans l'un des chants latéraux 26 de cette tringle de manoeuvre 7, au niveau de cette ouverture 8. Cette découpe 25 est ainsi définie de manière à permettre, lors du pivotement de la tringle de manoeuvre 7, à la paroi du boîtier 5, située du côté correspondant à la direction de pivotement 24 de s'inscrire dans cette découpe 25.

Dans le cadre d'une crémone ou crémone-serrure 1 comportant une tringle de manoeuvre 7 dont l'extrémité libre 16 est susceptible de définir un organe de verrouillage, un guide de sortie de tringle 27 vient généralement équiper l'extrémité libre correspondante 19 de la têtière 6, ceci à la manière représentée dans la figure 5.

En fait, l'invention concerne également un tel guide de sortie de tringle 27 particulièrement adapté à une crémone ou crémone-serrure 1 aux caractéristiques précédemment décrites dont la têtière 6 et une tringle de manoeuvre 7 sont amenées à être recoupées. L'on comprend que dans de telles conditions, cette crémone ou crémone-serrure 1 ne peut être prééquipée, en usine, de ce guide de sortie de tringle 27, celui-ci ne pouvant lui être associé qu'une fois le recoupage effectué.

Toutefois il faut éviter, dans ces conditions, que le fait, pour un menuisier d'avoir à équiper, lui-même, la crémone ou crémone-serrure de ce guide de sortie de tringle 27 ne lui complique sa tâche.

Aussi, selon l'invention, ce guide de sortie de tringle 27 se présente, avantageusement, sous forme d'un profilé de section en U définissant un canal 28 prévu apte à accueillir, en vue d'en assurer le guidage, l'extrémité 16 de la tringle de manoeuvre 7. Ce profilé en U comporte un fond 29 au niveau des bords longitudinaux duquel s'étendent des parois latérales 30, 31 dont le chant supérieur 32 est prévu apte à prendre appui sur la face arrière 33 de la têtière 6.

A l'une des extrémités 34, ce guide de sortie de tringle 27 peut être pourvu d'un retour d'accrochage 35 présentant une ouverture 36 pour le passage de la tringle de manoeuvre 7 et venant s'accrocher sur l'extrémité libre 19 de la têtière 6. Toutefois, l'on comprend qu'un tel retour d'accrochage 35 peut générer une excroissance au niveau de la feuillure d'une porte ou fenêtre dans la mesure où il vient se superposer à la têtière 6 à l'avant de celle-ci. Aussi et pour éviter cela, à hauteur de son extrémité 34, les parois latérales 30, 31 de ce guide de sortie de tringle 27 peuvent être munies, sur leur chant supérieur 32 d'une patte de fixation notamment par sertissage, repérée 50 sur la figure 6, qui est prévue apte à coopérer avec l'extrémité 19 de la têtière 6 conformée en conséquence.

Par ailleurs, depuis le fond 29 et intérieurement au canal 28 s'étend un bossage longitudinal 37 sur lequel est à même de venir s'emboîter la tringle de manoeuvre 7 au travers d'une lumière oblongue 38 ménagée dans cette dernière à cet effet. En fait, ce bossage 37 reçoit, d'une part, des moyens de positionnement 39 du guide de sortie de tringles 27 par rapport à la têtière 6 et, d'autre part, des moyens 40 en vue de sa fixation sur une menuiserie ou analogue.

Substantiellement, les moyens de positionnement 39 consistent en un plot de positionnement 41 ajusté à une ouverture 2 dans la têtière 6, tenant compte, à ce propos, que ce plot de positionnement 41 peut encore définir un plot de rivetage permettant de rendre solidaire, dans une première étape, ledit guide de sortie de tringle 27 de cette têtière 6, avant la pose de la crémone ou crémone-serrure 1 sur la menuiserie.

Quant aux moyens de fixation 40, ils consistent en une perforation 43 pour le passage d'une vis de fixation ou analogue, celle-ci traversant, par ailleurs, un trou 44 ménagé, en correspondance, dans la têtière 6.

On observera, à ce propos, qu'un rivetage préalable du guide de sortie de tringle 27 sur la têtière 6 au moyen du plot de positionnement 41 permet de rendre solidaire la têtière 6 et le guide de sortie de tringle 27 de la menuiserie au moyen d'une seule et même vis de fixation.

Les côtes de positionnement de l'ouverture 42 et du trou 44 pour la réception du plot de positionnement 41, d'une part, et pour le passage d'une vis de fixation, d'autre part, étant déterminées depuis l'extrémité libre 19, recoupable, de la têtière 6, cette ouverture 42 et ce trou 44 sont nécessairement réalisés postérieurement au recoupage de cette têtière 6, préférentiellement au moyen du même outillage donc de la presse permettant d' effectuer cette opération.

Par ailleurs, la lumière 38 dans la tringle de manoeuvre 7 est, elle, définie, de longueur suffisante et, donc, à même de concorder avec le bossage 37 du guide de sortie de tringle 27, quelle que soit la longueur à laquelle la tringle de manoeuvre 7 est susceptible d' être recoupée par rapport à une longueur standard.

L'on comprend, au vu de la description qui précède que la présente invention permet de répondre, avantageusement, au problème rencontré dans le cadre de l'état de la technique, de sorte qu'elle représente un net progrès, tout particulièrement pour les menuisiers qui voient dans ce type de crémone ou crémone-serrure la possibilité de les adapter, en longueur, avec une grande aisance.

## Revendications

1. Crémone ou crémone-serrure comportant un boîtier (5) rapporté à l' arrière d'une têtière (6) et abritant un mécanisme de commande en déplacement d' au moins une tringle de manoeuvre (7) s'étendant au-dessus et/ou en-dessous dudit boîtier (5), à l'arrière de la têtière (6), cette ou ces tringles de manoeuvre (7) pénétrant dans ledit boîtier (5) au travers d' ouvertures (8) prévues à cet effet en vue de coopérer, à l'aide de moyens de liaison (14) appropriés, avec un chevalet (15) interagissant avec le mécanisme de commande, caractérisée par le fait que lesdits moyens de liaison (14) de la tringle de manoeuvre (7) avec le chevalet (15) sont de type articulé, tandis que ladite tringle (7) est, en outre, définie, au moins à hauteur de l'ouverture (8) dans le boîtier (5), de largeur (18) inférieure à cette ouverture (8) en vue d'autoriser le pivotement, selon une amplitude (α) déterminée, de ladite tringle de manoeuvre (7) dans un plan parallèle à ladite têtière (6).

2. Crémone ou crémone-serrure selon la revendication 1, caractérisée par le fait que les moyens de liaison de type articulé (14) sont définis par un doigt d'accrochage (20) associé au chevalet ou à l'extrémité (13), introduite dans le boîtier (5), de la tringle de manoeuvre (7), ce doigt d'accrochage (20) étant prévu apte à venir s'insérer dans une lumière (21) ménagée au niveau de ladite extrémité (13) de la tringle de manoeuvre (7), respectivement, dans le chevalet (15), ce doigt d'accrochage (20) et cette lumière (21) étant configurés de manière apte à autoriser le pivotement de la tringle de manoeuvre (7) par rapport audit chevalet (15) selon un angle d'amplitude (α), au moins dans une direction (24) par rapport à la têtière (6).

3. Crémone ou crémone-serrure selon la revendication 2, caractérisée par le fait que le doigt d'accrochage (20) et la lumière (21) sont définis de section circulaire.

4. Crémone ou crémone-serrure selon la revendication 2, caractérisée par le fait que la lumière (21) est parallélépipédique, plus particulièrement de forme rectangulaire, dans laquelle vient s'insérer un doigt d'accrochage (21) en forme de goutte d'eau dont la partie (22) de largeur la plus importante est ajustée à la largeur de la lumière (21) de forme parallélépipédique, tandis que la partie (23) effilée présente une certaine mobilité dans cette lumière (21) pour permettre à la tringle de manoeuvre (7) de pivoter par rapport au chevalet (15) donc de la têtière (6).

5. Crémone ou crémone-serrure selon l'une quelconque des revendications 1 à 4, caractérisée par le fait que la largeur (18) de la tringle de manoeuvre (7) à hauteur de l'ouverture (8) dans le boîtier (5) est ajustée au travers d'une découpe (25) réalisée dans l'un des chants latéraux (26) de cette tringle de manoeuvre (7) et ainsi définie de manière à permettre, lors du pivotement de cette dernière, à la paroi du boîtier (5), située du côté correspondant à la direction de pivotement (24), de s'inscrire dans cette découpe (25).

6. Crémone ou crémone-serrure selon l'une quelconque des revendications précédentes, comportant une tringle de manoeuvre (7) dont l'extrémité libre (16) est prévue apte à définir un organe de verrouillage en venant coopérer, en position de verrouillage, avec une gâche disposée en concordance sur le cadre dormant d'une porte, fenêtre ou analogue, un guide de sortie de tringle (27) équipant l'extrémité libre correspondante (19) de la têtière (6), caractérisée par le fait que ledit guide de sortie de tringle (27), se présente sous forme d'un profilé de section en « U » définissant un canal (28) prévu apte à accueillir, en vue d'en assurer le guidage, l'extrémité (16) de la tringle de manoeuvre (7).

7. Crémone ou crémone-serrure selon la revendication 6 caractérisée par le fait que le guide de sortie de tringle (27) est pourvu à l'une de ses extrémités (34) d'un retour d'accrochage (35) présentant une ouverture (36) pour le passage de la tringle de manoeuvre (7) et venant s'accrocher sur l'extrémité libre (19) de la têtière (6) et comportant intérieurement, un bossage longitudinal (37) sur lequel est à même de venir s' emboîter la tringle de manoeuvre (7) au travers d'une lumière oblongue (38) ménagée dans cette dernière à cet effet, ce bossage (37) recevant, d'une part, des moyens de positionnement (39) du guide de sortie de tringle (27) par rapport à la têtière (6) et, d'autre part, des moyens (40) en vue de sa fixation sur une menuiserie ou analogue.

8. Crémone ou crémone-serrure selon la revendication 7, caractérisée par le fait que les moyens de positionnement (39) consistent en un plot de positionnement (41) ajusté à une ouverture (42) dans la têtière (6) et notamment prévue apte à définir un plot de rivetage, lesdits moyens de fixation (40) consistant en une perforation (43) pour le passage d'une vis de fixation ou analogue traversant, par ailleurs, un trou (44) ménagé, en correspondance, dans ladite têtière (6).

## Patentansprüche

1. Treibstange oder Treibstangenschloß, welches ein hinter einer Stulpschiene (6) angebautes Gehäuse (5) aufweist und einen Mechanismus zur Steuerung der Verschiebung mindestens einer Stellstange (7) enthält, die sich oberhalb und/oder unterhalb des Gehäuses (5) am hinteren Ende der Stulpschiene (6) erstreckt, wobei die eine oder die mehreren Stellstangen (7) in das Gehäuse (5) durch Öffnungen (8) hindurch eindringen, die hierfür vorgesehen sind, um mit Hilfe geeigneter Verbindungsmittel (14) mit einem mit dem Steuerungsmechanismus wechselwirkenden Schieber (15) zusammenzuwirken, dadurch gekennzeichnet, daß die Verbindungsmittel (14) der Stellstange (7) mit dem Schieber (15) gelenkartig sind, wohingegen die Stange (7) außerdem zumindest im Bereich der Öffnung (8) in dem Gehäuse (5) eine Breite (18) hat, die kleiner als diese Öffnung (8) ist, um eine Drehung der Stellstange (7) in einer Ebene parallel zu der Stulpschiene (6) mit einem bestimmten Winkelbetrag (α) zu ermöglichen.

2. Treibstange oder Treibstangenschloß nach Anspruch 1, dadurch gekennzeichnet, daß die gelenkartigen Verbindungsmittel (14) von einem Einhängefinger (20) gebildet sind, der dem Schieber oder dem in das Gehäuse (5) eingeführten Ende (13) der Stellstange (7) zugeordnet ist, wobei der Einhängefinger (20) dazu ausgelegt ist, um in ein am Ende (13) der Stellstange (7) bzw. am Schieber (15) eingearbeitetes Langloch (21) einzudringen, und wobei der Einhängefinger (20) und das Langloch (21) derart ausgelegt sind, daß sie das Schwenken der Stellstange (7) bezüglich des Schiebers (15) um einen Winkelbetrag (α) mindestens in einer Richtung (24) bezüglich der Stulpschiene (6) ermöglichen.

3. Treibstange oder Treibstangenschloß nach Anspruch 2, dadurch gekennzeichnet, daß der Einhängefinger (20) und das Langloch (21) kreisförmigen Querschnitt haben.

4. Treibstange oder Treibstangenschloß nach Anspruch 2, dadurch gekennzeichnet, daß das Langloch (21) die Form eines Parallelogramms, insbesondere Rechteckform hat, in welches ein tropfenförmiger Einhängefinger (21) eindringt, dessen breiter Teil (22) auf die Breite des parallelogrammförmigen Langlochs (21) eingestellt ist, wohingegen der langgezogene Teil (23) eine gewisse Beweglichkeit in diesem Langloch (21) hat, um zu ermöglichen, daß die Stellstange (7) in Bezug auf den Schieber (15) und somit die Stulpschiene (6) geschwenkt wird.

5. Treibstange oder Treibstangenschloß nach einem der Ansprüche 1 bis 4, dadurch gekennzeichnet, daß die Breite (18) der Stellstange (7) im Bereich der Öffnung (8) in dem Gehäuse (5) durch einen Ausschnitt (25) bestimmt ist, der in einer der Seitenkanten (26) dieser Stellstange (7) eingearbeitet ist, und dabei derart bestimmt ist, daß bei ihrem Schwenken die Wand des Gehäuses (5), die sich auf der der Schwenkrichtung (24) entsprechenden Seite befindet, in diesen Ausschnitt (25) einlegen kann.

6. Treibstange oder Treibstangenschloß nach einem der vorhergehenden Ansprüche, mit einer Stellstange (7), deren freies Ende (16) dazu bestimmt ist, ein Verriegelungsglied zu bilden, in dem es in der Verriegelungsstellung mit einem Schließblech zusammenwirkt, das an der entspechenden Stelle an dem Stockrahmen einer Tür, eines Fensters oder dgl. angeordnet ist, wobei das entsprechende freie Ende (19) der Stulpschiene (6) mit einer Stangenaustrittsführung (27) ausgestattet ist, dadurch gekennzeichnet, daß die Stangenaustrittsführung (27) in Form eines Profils mit U-förmigen Querschnitt vorliegt und einen Kanal (28) bildet, der dazu ausgelegt ist, das Ende (16) der Stellstange (7) aufzunehmen, um diese zu führen.

7. Treibstange oder Treibstangenschloß nach Anspruch 6, dadurch gekennzeichnet, daß die Stangenaustrittsführung (27) an einem ihrer Enden (34) mit einem Einhängefalz (35) ausgestattet ist, der eine Öffnung (36) für den Durchtritt der Stellstange (7) besitzt und sich an dem freien Ende (19) der Stulpschiene (6) einhängt, und innen einen Längsbuckel (37) aufweist, auf dem die Stellstange (7) durch ein Langloch (38) hindurch in Eingriff gelangen kann, das in dieser hierfür vorgesehen ist, wobei der Buckel (37) einerseits Mittel (39) zur Positionierung der Stangenaustrittsführung (27) bezüglich der Stulpschiene (6) und andererseits Mittel (40) zur Befestigung an einem bearbeiteten Holzteil oder dgl. aufnimmt.

8. Treibstange oder Treibstangenschloß nach Anspruch 7, dadurch gekennzeichnet, daß die Positioniermittel (39) aus einem Positionierklotz (41) bestehen, der auf eine Öffnung (42) in der Stulpschiene (6) eingestellt ist und insbesondere dazu ausgelegt ist, einen Vernietungsklotz zu bilden, wobei die Befestigungsmittel (40) aus einer Lochung (43) für den Durchtritt einer Befestigungschraube oder dgl. bestehen, die außerdem ein Loch (44) durchquert, das an der entsprechenden Stelle in der Stulpschiene (6) eingearbeitet ist.

## Claims

1. Espagnolette or espagnolette-lock including a casing (5) inserted at the rear of a faceplate (6) and housing a mechanism for controlling the displacement of at least one operating rod (7) extending above and/or below said casing (5), at the rear of the faceplate (6), this or these operating rods (7) penetrating into said casing (5) through openings (8) provided for this purpose, with a view to co-operating, through adequate connecting means (14), with a rider (15) interacting with the control mechanism, characterised in that said means (14) for connecting the operating rod (7) with the rider (15) are of a hinged type, whereas said rod (7) is, in addition, defined, at least at the level of the opening (8) in the casing (5), with a width (18) smaller than this opening (8), with a view to authorising the pivoting according to a determined amplitude (α) of said operating rod (7) in a plane parallel to said faceplate (6).

2. Espagnolette or espagnolette-lock according to claim 1, characterised in that the connecting means of a hinged type (14) are defined through a hooking-in catch (20) associated with the rider or the end (13), inserted in the casing (5), of the operating rod (7), this hooking-in catch (20) being so designed as to be capable of engaging into a slot (21) provided for at the level of said end (13) of the operating rod (7) or in the rider (15), respectively, this hooking-in catch (20) and this slot (21) being so configured as to be capable of authorising the pivoting of the operating rod (7) with respect to said rider (15) according to an angle of an amplitude (α), at least in one direction (24) with respect to the faceplate (6).

3. Espagnolette or espagnolette-lock according to claim 2, characterised in that the hooking-in catch (20) and the slot (21) are defined with a circular cross-section.

4. Espagnolette or espagnolette-lock according to claim 2, characterised in that the slot (21) is parallelepipedal, in particular of a rectangular shape, in which engages a hooking-in catch (21) having the shape of a drop of water the portion (22) with the largest width of which is adjusted to the width of the parallelepiped-shaped slot (21), whereas the sharp portion (23) has a certain mobility in this slot (21), in order to allow the operating rod (7) to pivot with respect to the rider (15), thus to the faceplate (6).

5. Espagnolette or espagnolette-lock according to any of claims 1 to 4, characterised in that the width (18) of the operating rod (7), at the level of the opening (8) in the casing (5) is adjusted through a cutout (25) provided for in one of the side edges (26) of this operating rod (7) and defined so as to allow, during the pivoting of the latter, the wall of the casing (5) located on the side corresponding to the direction of pivoting (24) to be inscribed in this cutout (25).

6. Espagnolette or espagnolette-lock according to any of the preceding claims, including an operating rod (7) the free end (16) of which is so designed as to be capable of defining a locking organ through co-operating, in locking position, with a keeper arranged in correspondence on the sash-frame of a door, window or the like, a rod-outlet guide (27) the corresponding free end (19) of the faceplate (6) is provided with, characterised in that said rod-outlet guide (27) is in the form of a profile bar with a U-shaped cross-section defining a channel (28) so designed as to be capable of receiving, with a view to ensuring its guiding, the end (16) of the operating rod (7).

7. Espagnolette or espagnolette-lock according to claim 6, characterised in that the rod-outlet guide (27) is provided, at one of its ends (34), with a hooking-in bend (35) having an opening (36) for the passing through of the operating rod (7) and hooking in on the free end (19) of the faceplate (6) and including, internally, a longitudinal boss (37) onto which the operating rod (7) is capable of fitting through an elongated slot (38) provided for this purpose in the latter, this boss (37) receiving, on the one hand, means (39) for positioning the rod-outlet guide (27) with respect to the faceplate (6) and, on the other hand, means (40) for its fixing to a carpentry or the like.

8. Espagnolette or espagnolette-lock according to claim 7, characterised in that the positioning means (39) consist of a positioning stud (41) adjusted to an opening (42) in the faceplate (6) and namely so designed as to be capable of defining a riveting stud, said fixing means (40) consisting of a perforation (43) for the passing through of a fixing screw or the like passing, furthermore, through a hole (44) provided for in correspondence in said faceplate (6).
